# FASCICULE DE BREVET EUROPEEN

(11) **EP 3 727 613 B1**
(45) Date de publication et mention de la délivrance du brevet: **30.08.2023**
(21) Numéro de dépôt: 18842802.3
(22) Date de dépôt: 21.12.2018
(51) Int. Cl.: A63B 33/00, B63C 11/16

(54) **MASQUE DE PLONGEE PERMETTANT L'EQUILIBRAGE DES PRESSIONS AU NIVEAU DES OREILLES**
TAUCHMASKE ZUM DRUCKAUSGLEICH AN DEN OHREN
DIVING MASK ENABLING PRESSURE EQUALISATION AT THE EARS

(30) Priorité: 21.12.2017 FR 1762873
(43) Date de publication de la demande: 28.10.2020
(73) Titulaire: Decathlon, 59650 Villeneuve d'Ascq (FR)
(72) Inventeur: GRIMALDI, Charles, 59650 VILLENEUVE D'ASCQ (FR); SORIGUE, Quentin, 59650 VILLENEUVE D'ASCQ (FR); VIS, Raphael, 59650 VILLENEUVE D'ASCQ (FR)
(74) Mandataire: Cabinet Beau de Loménie
(86) Numéro de dépôt international: PCT/FR2018/053521
(87) Numéro de publication internationale: WO 2019/122786

(56) Documents cités:
- EP-A1- 3 246 242
- EP-A1- 3 626 596
- CN-A- 107 235 129
- FR-A1- 3 020 620
- FR-A3- 2 913 663
- FR-E- 70 219
- US-A- 5 564 130
- US-A1- 2006 037 607

## Description

### Arrière-plan de l'invention

La présente invention concerne le domaine des masques de plongée, et notamment les masques utilisées pour la randonnée subaquatique, également appelée PMT (Palmes-Masque-Tuba), en anglais « snorkeling ».

Cette activité de randonnée subaquatique permet d'observer les fonds marins tout en nageant à la surface de l'eau. Le randonneur subaquatique doit ainsi pouvoir maintenir la tête sous l'eau tout en respirant.

Généralement, le randonneur subaquatique s'équipe d'un masque pour la vision, et d'un tuba pour la respiration. Le tuba est constitué d'un tube dont l'extrémité inférieure est munie d'une portion buccale qui vient se loger dans la bouche de l'utilisateur, et d'une extrémité supérieure permettant à la fois l'admission d'air frais et l'échappement d'air expiré.

Il est connu qu'un tel matériel présente de nombreux inconvénients. Tout d'abord, le fait de respirer par la bouche n'étant pas naturel, certaines personnes éprouvent des difficultés à respirer oralement à l'aide d'un tuba. Un autre est qu'il n'est pas possible de parler sous l'eau lorsqu'on a un tuba dans la bouche.

Encore un autre inconvénient, lié à l'utilisation du masque, est que la paroi intérieure de la visière tend généralement à se couvrir de buée, ce qui nuit à la bonne visibilité, et ce qui contraint l'utilisateur à nettoyer régulièrement son masque. L'apparition de buée est due au fait que le nez de l'utilisateur débouche dans la chambre de vision située entre la visière et les yeux de l'utilisateur, et de manière générale à tout air chaud produit dans la chambre de vision sans être renouvelé par de l'air frais.

Aussi, l'utilisation de ce dispositif masque-tuba est peu confortable.

Pour remédier à cet inconvénient, le document FR 3 020 620 B1 propose un masque de plongée permettant de respirer par le nez et la bouche.

Cependant ce type de masque-tuba amélioré ne permet pas à l'utilisateur de compenser la pression lorsqu'il descend en profondeur. Pour réaliser cette opération, il est nécessaire de pincer le nez afin de boucher les narines et équilibrer les pressions au niveau de chacune des oreilles (en particulier entre l'oreille externe et l'oreille moyenne d'une oreille donnée).

Il existe ainsi un besoin pour un masque-tuba permettant de respirer indifféremment par le nez et/ou la bouche, éviter la formation de buée dans le compartiment vision et permettant de réaliser autant de fois que nécessaire une opération d'équilibrage des pressions.

EP3246242 a pour objet un masque de plongée comprenant une lentille disposée en regard des yeux, et un masque facial intégral souple comprenant un logement pour le nez, accessible de l'extérieur du masque et disposé sous la lentille.

Le document CN107235129 divulgue un masque facial comprenant une structure type airbag remplie d'air permettant de s'ajuster à différentes tailles et formes de visage.

Il existe également un besoin pour un tel masque-tuba qui soit léger, facile à positionner sur le visage de l'utilisateur, et confortable.

### Objet et résumé de l'invention

La présente invention pallie les problèmes précités en ce qu'elle a pour objet un masque de plongée comprenant :
a. Un corps muni d'une visière comprenant une partie supérieure, et d'une jupe souple comportant une cloison délimitant une chambre supérieure pour la vision d'une chambre inférieure pour la respiration, la cloison étant agencée pour être en appui au-dessus du nez de l'utilisateur de manière que la bouche et le nez de l'utilisateur se trouvent dans la chambre inférieure, pendant que les yeux de l'utilisateur se trouvent dans la chambre supérieure, la cloison comportant au moins un passage agencé pour permettre une circulation d'air frais entre la chambre supérieure et la chambre inférieure lors d'une phase d'inspiration de l'utilisateur,
b. un tuba disposé en prolongement d'une partie supérieure du corps, le tuba comprenant au moins un conduit d'air ;
c. le corps comporte un dispositif d'échappement d'air expiré qui relie fluidiquement la chambre inférieure avec le conduit d'air du tuba.
Avantageusement, le corps comprend une partie principale nasale souple et déformable dont le bord supérieur est solidarisé de manière étanche au bord inférieur de la partie supérieure de la visière, et la visière comprend une partie inférieure, et la partie principale nasale comprend un bord inférieur solidarisé de manière étanche au bord supérieur de la partie inférieure de la visière, et la partie principale nasale comprend un logement principal recevant au moins en partie le nez et configuré de manière à permettre le pincement du nez de l'utilisateur. De plus, la jupe comprend une partie auxiliaire nasale, dans le prolongement de la cloison, ladite partie auxiliaire nasale comprend un logement auxiliaire recevant le nez et configuré de manière à permettre le pincement du nez de l'utilisateur.

On comprend que la visière est agencée en sorte de ne pas recouvrir le nez, et éventuellement la bouche de l'utilisateur, de sorte que l'utilisateur peut pincer son nez, en pinçant le logement principal de la partie principale nasale.

On comprend que le tuba est en connexion fluidique avec la chambre supérieure. Dans ce but, le corps comporte avantageusement un dispositif d'entrée d'air frais qui communique fluidiquement avec le tuba et avec la chambre d'air supérieure.

De préférence, le bord supérieur de la partie principale nasale comprend une projection ayant un décochement, notamment en forme de L, agencé en sorte de recevoir le bord inférieur de la partie supérieure de la visière. Dans ce cas, le bord supérieur de la partie principale nasale est en prise avec la face supérieure ou inférieure, et la tranche du bord inférieur de la partie supérieure de la visière.

Le bord supérieur de la partie principale nasale peut comprendre, alternativement, une projection en forme de U recevant le bord inférieur de la partie supérieure de la visière. Dans ce cas, le bord supérieur de la partie principale nasale est en prise avec les faces supérieure et inférieure, et la tranche, du bord inférieur de la partie supérieure de la visière.

De préférence, la jupe souple est fixée à la visière. De plus, la visière est au moins partiellement transparente. De préférence, la visière présente une portion plane transparente qui se situe en regard de la chambre supérieure.

De préférence, la jupe souple comprend une lèvre d'étanchéité agencée pour venir en appui sur le visage de l'utilisateur.

De préférence, la jupe souple (et donc ladite cloison) et la partie principale nasale, et éventuellement la partie auxiliaire nasale définit ci-après, sont chacune dans un matériau polymérique, lesquels matériaux peuvent être différents ou identiques (de par leurs compositions, leurs esthétiques (formes, couleurs,...), leurs propriétés mécaniques (résistance mécanique en traction, allongement à rupture en traction,...).

Ledit matériau polymérique présente de préférence un allongement à rupture, notamment en traction, supérieur ou égal à 100%, encore de préférence supérieur ou égal à 300%, préférentiellement supérieur ou égal à 400%.

De préférence, le matériau polymérique est un élastomère.

La jupe souple, la partie principale nasale, et éventuellement la partie auxiliaire nasale, sont ainsi déformables et se conforment souplement, d'une part, au visage de l'utilisateur améliorant ainsi son confort, et d'autre part, aux parties du masques rigides ou semi-rigides ce qui améliore l'étanchéité.

Dans une variante, le dispositif d'échappement d'air expiré comporte un premier canal d'échappement d'air expiré qui s'étend le long d'un des deux bords latéraux du corps, en particulier des premier et second canaux d'air expiré s'étendant de part et d'autre des deux bords latéraux de la visière, la jupe souple ayant une première partie latérale qui recouvre le premier canal d'échappement d'air expiré, et éventuellement une seconde partie latérale qui recouvre le second canal d'échappement d'air expiré.

Le premier canal d'échappement d'air, et éventuellement le second canal d'échappement d'air, compren(d)(nent) de préférence deux parois latérales et une paroi de fond, en particulier lesdites parois forme un U en coupe transversale dudit premier canal, et éventuellement dudit second canal.

Le premier canal, et éventuellement le second canal, peu(t)(vent) ainsi être constitué(s) (chacun) de deux nervures adjacentes, qui font saillies depuis un premier bord latéral de la visière, et éventuellement un second bord latéral de la visière respectivement.

Le premier canal d'échappement d'air expiré, et éventuellement le second canal d'échappement d'air expiré, peu(t)(vent) former une seule pièce avec la visière, encore de préférence, les deux (jeux de deux) nervures adjacentes forment une seule pièce avec la visière.

Le premier canal d'échappement d'air expiré, et éventuellement le second canal d'échappement d'air expiré, peu(t)(vent) être une (des) pièce(s) différente(s) de la visière, solidarisée(s), de manière amovible ou non, à l'un des deux bords (ou aux deux bords) latéraux de la visière. Ladite pièce ayant en coupe transversale une forme de U.

La première partie latérale, et éventuellement la seconde partie latérale, de la jupe comporte un bord latéral dans lequel est engagé le premier (ou second) canal d'échappement d'air afin d'empêcher l'eau de pénétrer dans le premier (ou second) canal d'échappement d'air.

Pour ce faire, le bord latéral de la jupe comporte une paroi supérieure et au moins une paroi latérale, de préférence deux parois latérales. La ou lesdites paroi(s) latérale(s) flanque(nt) la ou les deux nervure(s) du premier (ou second) canal d'échappement tandis que la paroi supérieure couvre le premier (ou second) canal d'échappement afin d'assurer l'étanchéité.

De préférence, ledit bord latéral est situé en périphérie extérieure de la lèvre d'étanchéité de la jupe qui est agencée pour venir en appui sur le visage de l'utilisateur.

Dans un mode de réalisation, le corps du masque comporte en outre un cerclage, en particulier rigide ou semi-rigide, qui entoure la visière. De préférence, le bord périphérique de la jupe (en particulier la première partie latérale et/ou la seconde partie latérale de la jupe) est serré entre le cerclage et le premier (ou second) canal d'échappement d'air expiré. Ceci a pour effet d'empêcher que le bord périphérique de la jupe ne se désaccouple du premier (ou second) canal d'échappement d'air expire.

De préférence, le premier canal d'échappement d'air expiré, et éventuellement le second canal d'échappement d'air expiré, compren(d)(nnent) une portion d'extrémité inférieure comportant au moins une ouverture débouchant dans la chambre inférieure, et éventuellement une portion d'extrémité supérieure en connexion fluidique avec le tuba.

Dans un mode de réalisation, le dispositif d'échappement d'air expire comprend un second canal d'échappement d'air expiré équivalent au premier canal d'échappement d'air expiré. Les premier et second canaux d'air expiré sont de préférence disposés de part et d'autre du plan de symétrie du masque.

On comprend dans le présent texte par "plan de symétrie (S) du masque" tout plan du masque passant sensiblement par le plan de coupe sagittale du visage de l'utilisateur.

De préférence, la partie inférieure de la visière recouvre au moins en partie le menton de l'utilisateur, et encore de préférence la bouche.

Avantageusement, la partie principale nasale s'étend, au moins en partie, entre le bord inférieur de la partie supérieure de la visière, et le bord supérieur de la partie inférieure de la visière.

La partie principale nasale n'est donc pas plaquée, collée sur le visage de l'utilisateur, en particulier sur la bouche ou le nez ce qui facilite la respiration.

Dans une variante, la visière comprend une ouverture centrale ayant un bord supérieur et un bord inférieur entre lesquels s'étend au moins en partie la partie principale nasale.

De préférence, la visière s'étend sur tout le pourtour de ladite ouverture centrale.

De préférence, l'ouverture centrale est configurée en sorte de recouvrir le nez de l'utilisateur.

Dans une variante, la visière, notamment la partie inférieure de la visière, s'étend devant la bouche de l'utilisateur.

Cette disposition facilite la respiration par la bouche puisque la partie principale nasale n'est pas plaquée contre cette dernière.

Dans une variante, la partie principale nasale comprend au moins une projection latérale se projetant selon un coté du plan de symétrie S du masque, de préférence deux projections latérales se projetant de part et d'autre du plan de symétrie S du masque.

De préférence, la ou lesdites projection(s) latérale(s) s'étend(ent) sous le logement recevant au moins en partie le nez.

De préférence, la ou lesdites projection(s) latérale(s) s'étende(nt) sur la face externe de la visière, notamment sur la face externe de la partie inférieure de la visière.

Dans une variante, ladite au moins une projection latérale de la partie principale nasale comprend une extrémité distale solidarisée de manière étanche selon un bord latéral de la visière, en particulier ledit bord latéral est disposé entre les parties supérieure et inférieure de la visière.

L'extrémité latérale peut comprendre une projection en forme de U ou de L telle que définie ci-dessus en référence à la projection disposée selon le bord supérieur et/ou le bord inférieure de la partie principale nasale.

De préférence, le masque comprend une première projection latérale comprenant une première extrémité distale, et une seconde projection latérale comprenant une seconde extrémité distale. La première extrémité latérale est solidarisée de manière étanche selon un premier bord latéral de la visière, et la seconde projection latérale est solidarisée de manière étanche selon un second bord latérale de la visière.

Encore de préférence, les premier et second bords latéraux de la visière sont disposés de part et d'autre du plan de symétrie S du masque.

De préférence, les premier et second bords latéraux sont disposés entre les parties supérieure et inférieure de la visière.

Dans une variante, la partie principale nasale, et/ou la partie auxiliaire nasale définie ci-après, compren(d)(nent) une face externe et une face interne, la face interne étant orientée en regard de la chambre de respiration, et la partie principale nasale, et/ou la partie auxiliaire nasale définie ci-après, compren(d)(nent) deux protubérances se projetant de ladite face interne et disposées de part d'autre du plan de symétrie S du masque.

La face externe de la partie principale nasale débouche à l'extérieur du masque, elle est donc accessible à l'utilisateur lorsque le masque est porté.

Les deux protubérances de la partie principale nasale, et/ou de la partie auxiliaire nasale définie ci-après, sont agencées pour délimiter entre-elles ledit logement principale, et/ou ledit logement auxiliaire défini ci-après, recevant au moins en partie le nez.

Les deux protubérances de la partie principale nasale, et/ou de la partie auxiliaire nasale définie ci-après, comprennent des première et seconde parois latérales entre lesquelles les parois correspondantes du nez sont logées.

Les deux protubérances ont de préférence une forme sensiblement d'aile, en particulier en forme de triangle dans leur plan de coupe longitudinal.

De préférence, le logement principal, et/ou le logement auxiliaire défini ci-après, recevant le nez ne comprend pas de paroi inférieure venant contre le bord inférieure du nez de l'utilisateur ce qui facilite la respiration.

De préférence, le logement principal, et/ou le logement auxiliaire défini ci-après, est/sont en communication fluidique avec la chambre inférieure.

Dans une variante, au moins l'une des deux protubérances présente une épaisseur croissante de sa portion supérieure vers sa base.

Avantageusement, la base étant plus épaisse que la partie supérieure, le pincement du nez est facilité en pressant les deux bases des deux protubérances contre les narines.

Dans une variante, la partie principale nasale, et/ou la partie auxiliaire nasale définie ci-après, compren(d)(nent) une face externe et une face interne, la face interne étant orientée en regard de la chambre de respiration, et la partie principale nasale, et/ou la partie auxiliaire nasale définie ci-après, compren(d)(nent), selon sa face externe, deux renfoncements disposés de part et d'autre du(des) logement(s) principal, et/ou auxiliaire, pour le nez.

Cette disposition guide le placement des doigts de l'utilisateur pour pincer le nez.

Dans une variante, la partie principale nasale est surmoulée sur la partie supérieure de la visière, et éventuellement sur la partie inférieure de la visière et/ou les bords latéraux de la visière.

Avantageusement, les bords supérieur, inférieur et éventuellement la ou les extrémité(s) latérale(s) de la ou des projection(s) latérale(s), sont surmoulés sur les bords correspondants de la visière (et donc en prises avec cette dernière de manière étanche).

On comprend par surmoulage que la partie principale nasale est obtenue par un procédé d'injection (moulage) (ou extrusion moulage), en particulier sur une ouverture ménagée dans la visière.

Dans une variante, la partie principale nasale comprend une portion de platine se projetant sous le logement principal et s'étendant contre la visière, notamment sur la face externe de la visière, en particulier s'étendant entre lesdites deux projections latérales.

De préférence, ladite portion de platine s'étend sous le logement recevant au moins en partie le nez.

Encore de préférence, la portion de platine s'étend sur la face externe de la partie inférieure de la visière.

Dans une variante, le bord inférieur de la partie principale nasale est disposé entre le logement principal pour le nez et la portion de platine.

Dans une variante, la jupe et la partie principale nasale sont deux pièces distinctes.

Cette disposition facilite la fabrication du masque selon l'invention.

Dans une variante, la partie auxiliaire nasale comprend une portion de platine auxiliaire s'étendant sous le logement auxiliaire recevant au moins en partie le nez, ladite platine étant solidarisée à la visière, en particulier à la partie inférieure de la visière.

De préférence, la portion de platine s'étend sur la face interne de la partie inférieure de la visière.

Encore de préférence, le bord supérieur de la partie inférieure de la visière est disposé entre la portion de platine de la partie principale nasale et la portion de platine de la partie auxiliaire nasale.

De préférence, la platine auxiliaire est solidarisée à la partie inférieure de la visière à l'aide d'une pièce de fixation rigide ou semi-rigide solidarisée, en particulier bouterollée ou clippée, à la partie inférieure de la visière, la platine auxiliaire étant disposée au moins en partie entre ladite pièce de fixation et la partie inférieure de la visière.

Avantageusement, cette pièce de fixation permet de solidariser la partie auxiliaire nasale à la visière de manière étanche. Ainsi, l'air expiré par le nez et/ou la bouche ne s'écoule pas vers la chambre supérieure pour la vision.

De préférence, la pièce de fixation rigide a une forme sensiblement en V, encore de préférence la pointe du V est orientée vers la partie inférieure de la visière.

Dans une variante, le logement auxiliaire de la partie auxiliaire nasale recevant au moins en partie le nez est emboité dans le logement principal recevant au moins en partie le nez de la partie principale nasale.

Cette disposition améliore le confort, et facilite le pincement du nez.

Dans une variante, la partie auxiliaire nasale comprend une face externe et une face interne, la face interne étant orientée en regard de la chambre de respiration, et la partie auxiliaire nasale comprend deux protubérances se projetant de ladite face interne et disposées de part d'autre du plan de symétrie S du masque.

Ces protubérances du logement auxiliaire peuvent reprendre tout ou partie des caractéristiques définies ci-dessus en référence aux protubérances du logement principal.

Le logement auxiliaire peut également comprendre deux renfoncements disposés de part et d'autre du plan de symétrie du masque.

Dans une variante, la partie principale nasale est dans un matériau polymérique différent ou identique du matériau polymérique de la partie principale auxiliaire nasale.

Le matériau polymérique de la partie principale nasale peut être différent du matériau polymérique de la partie principale auxiliaire nasale de par sa nature, son épaisseur, son esthétique (couleur(s), motif(s), relief(s) ou non) ou encore sa dureté, notamment sa dureté shore A.

Le matériau polymérique peut être un polymère de silicone ou un élastomère de type SEBS (styrène-butylène- éthylène) ou dans tout polymère équivalent.

Dans un mode de réalisation, la partie principale nasale est dans un matériau polymérique ayant une dureté Shore A supérieure ou égale à la dureté Shore A de la partie principale auxiliaire nasale.

Dans une variante, la partie principale nasale a une épaisseur (mm) supérieure à l'épaisseur de la partie principale auxiliaire nasale, en particulier lesdites épaisseurs sont mesuré es en dehors des logements auxiliaire et principal.

Dans une variante, le bord supérieur de la partie inférieure de la visière est disposé entre la partie principale nasale et la partie auxiliaire nasale, en particulier entre la portion de platine principale et la portion de platine auxiliaire.

Dans une variante qui ne fait pas partie de l'invention, la jupe et la partie principale nasale sont dans une seule et même pièce. De préférence, dans ce cas, le masque ne comprend pas de partie auxiliaire nasale.

Dans une variante, la jupe comprend au moins des première et seconde pièces distinctes, une première pièce assurant l'étanchéité du ou des premier et/ou second canal(aux) d'échappement d'air et contribuant à l'étanchéité avec le visage de l"utilisateur, et une seconde pièce assurant l'étanchéité avec le visage de l'utilisateur, notamment comprenant la lèvre d'étanchéité, la seconde pièce comprend la partie auxiliaire nasale et la cloison séparant les chambres supérieure et inférieure.

Dans ce cas, le masque ne comprend pas de partie auxiliaire nasale.

Dans une variante, le dispositif d'échappement d'air expiré comporte au moins une première valve anti-retour agencée pour autoriser un écoulement d'air expiré dirigé de la chambre inférieure vers le conduit d'air du tuba lors d'une phase d'expiration de l'utilisateur, la première valve anti-retour étant fermée lors d'une phase d'inspiration de l'utilisateur.

De préférence, la première valve anti-retour est située sur le corps du masque.

De préférence, la première valve anti-retour est agencée pour obturer le dispositif d'échappement d'air expiré pendant une phase d'inspiration.

Lors d'une phase d'inspiration, la fermeture de la première valve anti-retour a pour effet que l'air frais ne s'écoule pas via le dispositif d'échappement d'air. Un intérêt est d'éviter l'inspiration de l'air qui vient d'être expiré et qui se trouve encore dans le dispositif d'échappement d'air expiré ou dans le conduit d'air du tube.

Avantageusement, la première valve anti-retour est agencée pour obturer ladite au moins une ouverture (du premier canal d'échappement d'air expiré) lors d'une phase d'inspiration de l'utilisateur.

De préférence, la première valve anti-retour comprend au moins une membrane souple située à l'intérieur du premier canal d'échappement d'air expiré, en regard de ladite ouverture.

Selon un mode de réalisation, ladite au moins une membrane souple est constituée d'une partie de la jupe souple.

De préférence, la portion d'extrémité inférieure du premier ou second canal d'échappement d'air expiré comprend deux ouvertures adjacentes obturables par une ou des membrane(s) souple(s) de la première valve anti-retour.

Dans une variante de réalisation, le tuba comporte un unique conduit d'air qui est en communication fluidique avec la chambre inférieure et la chambre supérieure.

Cette disposition permet de simplifier la conception et la fabrication du tuba, par rapport aux tubas de l'art antérieur comportant plusieurs canaux. Avantageusement, tout le volume intérieur du tuba est disponible lors des phases d'inspiration et d'expiration ce qui permet d'augmenter sensiblement le débit d'air entrant et sortant améliorant ainsi le confort et facilitant la respiration bucco-nasale.

L'unique conduit d'air est donc en communication fluidique avec le dispositif d'échappement d'air expiré, et aussi avec le dispositif d'entrée d'air frais.

De préférence, l'unique conduit d'air est en communication fluidique avec les premier et deuxième canaux d'échappement d'air expiré.

Alternativement, le tuba mis en oeuvre dans le masque selon l'invention peut comprendre plusieurs canaux bien que cela ne soit pas préféré.

Dans une variante, la cloison comporte au moins une valve anti-retour, notamment un clapet anti-retour, agencé(e) pour autoriser uniquement un écoulement d'air frais dirigé de la chambre supérieure vers la chambre inférieure lors d'une phase d'inspiration de l'utilisateur.

On comprend que la valve anti-retour, notamment le clapet anti-retour, s'ouvre lors d'une phase d'inspiration et se ferme lors d'une phase d'expiration.

La valve anti-retour ou le clapet anti-retour a ainsi pour fonction d'empêcher que l'air expiré ne s'écoule vers la chambre supérieure, évitant ainsi l'apparition de buée sur la face inférieure de la partie supérieure de la visière.

Selon un mode de réalisation, le clapet anti-retour comporte un volet souple constitué d'une partie de la jupe souple.

De préférence, le volet souple du clapet anti-retour est constitué par une portion de la cloison.

Le volet souple est préférentiellement délimité entre un bord libre de la cloison et une découpe réalisée dans la cloison.

Cette découpe confère au volet souple une mobilité lui permettant de se plier lors d'une phase d'inspiration de manière à ouvrir le passage et de permettre à l'air frais de rentrer dans la chambre inférieure.

De préférence, lors d'une phase d'expiration, le volet souple vient en appui contre la visière afin de fermer ledit passage.

### Brève description des dessins

L'invention et ses avantages seront mieux compris à la lecture de la description détaillée d'un mode de réalisation particulier, pris à titre d'exemple nullement limitatif et illustré par les dessins annexés sur lesquels :
- la figure **1** est une vue de face du masque selon l'invention;
- la figure **2** est une vue arrière du masque de la figure 1 ;
- la figure **3** est une vue éclatée du masque de la figure 1 ;
- la figure **4** est une vue en coupe du masque selon le plan de coupe IV-IV représenté à la figure 1, correspondant au plan de symétrie S du masque, illustrant la superposition de la partie principale nasale et de la partie auxiliaire nasale ;
- la figure **5** est une vue en coupe du masque selon le plan de coupe IV-IV représenté à la figure 1, sans visière, ni tuba;
- la figure **6** représente la partie inférieure du masque une fois la jupe souple et la visière assemblées ;
- la figure **7A** est une vue de face de la partie principale nasale du masque de la figure 1 ;
- la figure **7B** est une vue arrière de la partie principale nasale du masque de la figure 1.

### Description détaillée de l'invention

La figure **1** illustre un premier exemple de masque de plongée **1** comprenant un corps **10** muni d'une visière **20** comprenant au moins une partie supérieure **21,** et d'une jupe souple **30** comportant une cloison **40** délimitant une chambre supérieure **45** pour la vision d'une chambre inférieure **50** pour la respiration, la cloison **40** étant agencée pour être en appui au-dessus du nez de l'utilisateur de manière que le nez, et dans cet exemple précis également la bouche, de l'utilisateur se trouvent dans la chambre inférieure **50,** pendant que les yeux de l'utilisateur se trouvent dans la chambre supérieure **45,** la cloison **40** comportant au moins un passage **55** pour permettre une circulation d'air frais entre la chambre supérieure **45** et la chambre inférieure **50** lors d'une phase d'inspiration de l'utilisateur.

La visière **20** est réalisée dans un matériau rigide et transparent, par exemple en polycarbonate.

La jupe souple **30** est réalisée dans un matériau souple, par exemple dans un élastomère en silicone.

Le corps **10** comporte un cerclage **25** qui est conformé pour entourer la visière **20.** Ce cerclage **25** a pour fonction d'assurer, ou à tout le moins d'améliorer, la fixation de la jupe **30** à la visière **20.**

La partie supérieure **21** de la visière **20** recouvre la chambre supérieure **45** de vision et comprend une portion plane transparente **19** destinée à se trouver sensiblement au niveau des yeux de l'utilisateur.

Un tuba **70** est disposé en prolongement d'une partie supérieure **10a** du corps, le tuba **70** comprenant au moins un conduit d'air **72,** dans cet exemple précis un conduit d'air unique. Dans cet exemple, le tuba **70** est monté au corps **10** de manière amovible.

Le corps **10** comporte un dispositif d'échappement d'air expiré **80** qui relie fluidiquement la chambre inférieure **50** avec le conduit d'air **72** du tuba **70.** Le corps **10** comprend une partie principale nasale souple et déformable **15** dont le bord supérieur **15a** est solidarisé de manière étanche au bord inférieur **21a** de la partie supérieure **21** de la visière **20.**

Dans cet exemple, le bord supérieur **15a** de la partie principale nasale **15** comprend une projection **8** représentée à la figure **4** ayant un décochement, notamment en forme de L, agencé en sorte de recevoir le bord inférieur **21a** de la partie supérieure **21** de la visière **20.**

La partie principale nasale **15** comprend un logement **16** recevant le nez et configuré de manière à permettre le pincement du nez de l'utilisateur.

La partie principale nasale **15** comprend deux projections latérales **17,18** se projetant de part et d'autre du plan de symétrie S du masque **1.**

La visière **20** comprend une partie inférieure **22,** et la partie principale nasale **15** comprend un bord inférieur **15b** solidarisé de manière étanche au bord supérieur **22a** de la partie inférieure **22** de la visière **20.**

Les projections latérales **17** et **18** comprennent chacune une extrémité distale respectivement **17a** et **18a** solidarisée de manière étanche de part et d'autre de la visière, selon ses bords latéraux dont le bord latéral **20d** représenté à la figure **3****.** Les dits bords latéraux (dont le bord latéral **20d**) sont disposés entre les parties supérieure **21** et inférieure **22** de la visière **20.**

La partie principale nasale **15** comprend une face externe **13** et une face interne **14,** la face interne **14** étant orientée en regard de la chambre de respiration **50.** La partie principale nasale **15** comprend deux protubérances **5** et **6** se projetant de ladite face interne **14** et disposées de part d'autre du plan de symétrie S du masque **1.**

Dans cet exemple précis, les deux protubérances **5** et **6** (voir figures **7A** et **7B**) présentent une épaisseur croissante de leurs bases **5a** et **6a** vers leurs portions supérieures **5b** et **6b.**

La partie principale nasale **15** comprend, selon sa face externe **13,** deux renfoncements **31, 32** disposés de part et d'autre du logement principal **16** pour le nez. La partie principale nasale **15** est surmoulée sur la partie supérieure **21** de la visière **20,** et éventuellement sur la partie inférieure **22** de la visière **20** et/ou les bords latéraux **20d** de la visière **20.**

La visière **20** comprend ainsi une ouverture centrale **4** ayant un bord supérieur **4a** et un bord inférieur **4b** entre lesquels s'étend la partie principale nasale **15.**

La visière **20** est agencée en sorte que la partie inférieure **22** recouvre le menton et la bouche de l'utilisateur.

La partie principale nasale **15** comprend en outre une portion de platine **35,** en particulier s'étendant entre lesdites deux projections latérales **17** et **18.** La jupe **30** et la partie principale nasale **15** sont deux pièces distinctes.

La jupe **30** comprend une partie auxiliaire nasale **60,** dans le prolongement de la cloison **40,** ladite partie auxiliaire nasale **60** comprend un logement auxiliaire **62** recevant le nez et configuré de manière à permettre le pincement du nez de l'utilisateur.

La partie auxiliaire nasale **60** comprend une portion de platine **65** se projetant sous le logement auxiliaire **62,** ladite portion de platine **65** étant solidarisée à la visière **20,** en particulier à la partie inférieure **22** de la visière **20** par une pièce de fixation **66.** La pièce de fixation **66** est solidarisée, par exemple clippée, à des ergots de fixation **67** faisant saillie depuis la face interne de la partie inférieure **22** de la visière **20.**

La portion de platine **65** comprend deux orifices **68** et **69** qui s'engagent avec les ergots de fixation **67** avant le positionnement de la pièce de fixation **66,** laquelle comprend également deux orificespour coopérer avec les ergots de fixation **67.**

Avantageusement, le logement auxiliaire **62** est configuré pour être emboité dans le logement principal **16.**

De préférence, le logement auxiliaire **62** comprend également deux protubérances **90** et **91** se projetant sur la face interne de la partie auxiliaire nasale **60,** en regard de la chambre inférieure **50** de respiration. Dans cet exemple précis, les protubérances **90** et **91** présentent chacune une épaisseur croissante allant de sa partie supérieure vers sa base.

Le bord supérieur **22a** de la partie inférieure **22** de la visière **20** est ainsi disposé entre la portion de platine principale **35** surmoulée sur la face externe de la visière **20,** et la portion de platine auxiliaire **65** fixée à la face interne de la visière **20** par l'intermédiaire de la pièce de fixation **66.**

La partie principale nasale **15** peut être dans un matériau polymérique différent ou identique au matériau polymérique de la partie auxiliaire nasale **60.**

Avantageusement, le dispositif d'échappement d'air expiré **80** comporte au moins une première valve anti-retour **43** agencée pour autoriser un écoulement d'air expiré dirigé de la chambre inférieure **50** vers le conduit d'air **72** du tuba **70** lors d'une phase d'expiration de l'utilisateur, la première valve anti-retour **43** étant fermée lors d'une phase d'inspiration de l'utilisateur.

De préférence, la première valve anti-retour **43** comprend une membrane souple **142** qui, dans cet exemple précis, est constituée d'une portion de la jupe souple **30.** Tel que cela est visible à la figure **6****,** la première partie latérale du bord périphérique **124** de la jupe **30** comporte une paroi supérieure **126** et deux parois latérales dont seule la paroi latérale **128** est clairement visible. Les parois latérales, dont la paroi latérale **128,** flanquent les deux nervures, dont la nervure **105** visible, du premier canal d'échappement d'air expiré **81** afin d'assurer l'étanchéité. La membrane souple **142** se présente sous la forme d'une portion sensiblement rectangulaire qui fait saillie depuis une face interne de la paroi supérieure **126.** Sur la figure **6****,** on a illustré en traits continus la première valve anti-retour **43** en position fermée, et en traits pointillés en position ouverte.

Le dispositif d'échappement d'air expiré **80** comporte également un premier canal d'échappement d'air **81** et un second canal d'échappement d'air expiré **82** qui s'étendent le long respectivement d'un premier bord latéral **2** et d'un second bord latéral **3** du corps **10,** en particulier de part et d'autre des deux bords latéraux de la visière **20.**

La première valve anti-retour **43** comporte également un siège de valve **144** agencé pour coopérer avec la membrane souple **142,** le siège de valve étant intégré à la visière **20.** En position fermée, la membrane souple **142** prend appui sur le siège de valve **144** pour obturer ladite au moins une ouverture ménagée dans le premier canal d'échappement d'air expiré **81.**

Le dispositif d'échappement d'air expiré **80** comprend par ailleurs une deuxième valve anti-retour **160,** similaire à la première valve anti-retour **43,** qui est agencée pour autoriser un écoulement d'air expiré dirigé de la chambre inférieure **50** vers le conduit d'air **72** du tuba **70** lors d'une phase d'expiration de l'utilisateur. La deuxième valve anti-retour **160** fonctionne comme la première valve anti-retour **43.**

La jupe souple **30** ayant des première **51** et seconde **52** parties latérales agencées en sorte de recouvrir de manière étanche les premier et second canaux d'échappement d'air expiré **81** et **82.**

En fonctionnement, l'usager dispose le masque **1** sur son visage, qui peut comprendre des moyens de fixation tels que des sangles élastiques réglables en longueur. Lorsque l'usager inspire, l'air frais inspiré traverse le conduit **72** du tuba **70** et débouche dans la chambre supérieure **45** de vision puis passe dans le passage agencé au moyen de la valve anti-retour **55** dans la cloison **40** pour déboucher dans la chambre inférieure **50** de respiration dans laquelle se situe le nez et la bouche de l'utilisateur. La valve anti-retour **55** est configurée pour autoriser l'air inspiré de la chambre de vision **45** vers la chambre de respiration **50** et empêcher tout retour d'air expiré en sens inverse. Lors d'une phase d'expiration, le passage d'air dans la cloison **40** est obturé de sorte que l'air est forcé dans les premier et second canaux d'échappement d'air **81** et **82** disposés selon les bords latéraux **2** et **3** du corps **10,** en particuliers disposés selon les bords latéraux de la visière **20** et fermés de manière étanche par les bords latéraux correspondant de la jupe souple **30.**

Les premier et second canaux d'échappement d'air expiré **81** et **82** sont en liaison fluidique dans leurs parties supérieures avec le tuba **70,** en particulier avec le conduit d'air unique **72.**

L'air expiré est donc évacué vers le tuba **70** sans passer par la chambre supérieure de vision **45.**

Afin d'équilibrer les pressions, l'utilisateur pince son nez, en logeant ses doigts dans les renfoncements **31** et **32** du logement principal **16.** Le logement auxiliaire **62** étant emboîté dans le logement principal **16,** la pression exercée sur le logement principal **16** est transmise au logement auxiliaire **60,** laquelle transmission est facilitée du fait des protubérances **5** et **6** du logement principal pressant contre les protubérances **90** et **91** du logement auxiliaire **60.**

L'emboîtement des logements principal **16** et auxiliaire **62** facilite le pincement du nez.

De plus, l'agencement de la visière **20** devant la bouche, ainsi que le surmoulage de la partie principale nasale **15** sur l'ouverture **4,** et son agencement par rapport à la partie auxiliaire nasale **60** permettent que les parties nasales **15** et **60** ne se retrouvent pas contre la bouche de l'utilisateur ce qui facilite la respiration.

La partie principale nasale **15** étant surmoulée au bord inférieure **21a** de la partie supérieure **21** de la visière **20** d'une part, et au bord supérieur **22a** de la partie inférieure **22** de la visière **20** d'autre part, et éventuellement aux bords latéraux **20d** de la visière **20,** il n'y a pas de risque lorsque l'utilisateur la manipule qu'elle se désolidarise de la visière **20.**

Le masque **1** selon l'invention permet ainsi de combiner les avantages d'un masque anti-buée permettant une respiration indifféremment par le nez et la bouche, tout en pouvant équilibrer les pressions au niveau des oreilles.

## Revendications

1. Masque de plongée (1) comprenant :
a. Un corps (10) muni d'une visière (20) comprenant une partie supérieure (21), et d'une jupe souple (30) comportant une cloison (40) délimitant une chambre supérieure (45) pour la vision d'une chambre inférieure (50) pour la respiration, la cloison (40) étant agencée pour être en appui au-dessus du nez de l'utilisateur de manière que la nez, et éventuellement la bouche, de l'utilisateur se trouvent dans la chambre inférieure (50), pendant que les yeux de l'utilisateur se trouvent dans la chambre supérieure (45), la cloison (40) comportant au moins un passage agencé (55) pour permettre une circulation d'air frais entre la chambre supérieure (45) et la chambre inférieure (50) lors d'une phase d'inspiration de l'utilisateur,
b. un tuba (70) disposé en prolongement d'une partie supérieure (10a) du corps (10), le tuba (70) comprenant au moins un conduit d'air (72) ;
c. le corps (10) comporte un dispositif d'échappement d'air expiré (80) qui relie fluidiquement la chambre inférieure (50) avec le conduit d'air (72) du tuba (70) ;
**caractérisé en ce que :**
- le corps (10) comprend une partie principale nasale (15) souple et déformable dont le bord supérieur (15a) est solidarisé de manière étanche au bord inférieur (21a) de la partie supérieure (21) de la visière (20),
- **en ce que** la visière (20) comprend une partie inférieure (22), et la partie principale nasale (15) comprend un bord inférieur (15b) solidarisé de manière étanche au bord supérieur (22a) de la partie inférieure (22) de la visière (20),
**en ce que** la partie principale nasale (15) comprend un logement principal (16) recevant le nez et configurée de manière à permettre le pincement du nez de l'utilisateur, et
**en ce que** la jupe (30) comprend une partie auxiliaire (60) nasale, dans le prolongement de la cloison (40), ladite partie auxiliaire nasale (60) comprend un logement auxiliaire (62) recevant le nez et configuré de manière à permettre le pincement du nez de l'utilisateur.

2. Masque (1) selon la revendication **1, caractérisé en ce que** le logement auxiliaire (62) recevant au moins en partie le nez de la partie auxiliaire nasale (60) est emboîtée dans le logement principal (16) recevant au moins en partie le nez de la partie principale nasale (15).

3. Masque (1) selon l'une ou l'autre des revendications **1** et **2, caractérisé en ce que** la visière (20) comprend une ouverture centrale (4) ayant un bord supérieur (4a) et un bord inférieur (4b) entre lesquels s'étend au moins en partie la partie principale nasale (15).

4. Masque (1) selon l'une ou l'autre des revendications **1** à **3, caractérisé en ce que** la visière (20), notamment la partie inférieure (22) de la visière (20), s'étend devant la bouche de l'utilisateur.

5. Masque (1) selon l'une quelconque des revendications **1** à **4, caractérisé en ce que** la partie principale nasale (15) comprend au moins une projection latérale (17,18) se projetant selon un coté du plan de symétrie S du masque (1).

6. Masque selon l'une quelconque des revendications **1** à **5, caractérisé en ce que** la partie principale nasale (15) comprend une face externe (13) et une face interne (14), la face interne (14) étant orientée en regard de la chambre de respiration (50), et **en ce que** la partie principale nasale (15) comprend deux protubérances (5,6) se projetant de ladite face interne (14) et disposées de part d'autre du plan de symétrie S du masque (1).

7. Masque (1) selon l'une quelconque des revendications **1** à **6, caractérisé en ce que** la partie principale nasale (15) comprend une face externe (13) et une face interne (14), la face interne (14) étant orientée en regard de la chambre de respiration (50), et **en ce que** la partie principale nasale (15) comprend, selon sa face externe (13), deux renfoncements (31,32) disposés de part et d'autre du logement principal (16) pour le nez de la partie principale nasale (15).

8. Masque (1) selon l'une quelconque des revendications **1** à **7, caractérisé en ce que** la partie principale nasale (15) est surmoulée sur la partie supérieure (21) de la visière (20), et éventuellement sur la partie inférieure (22) de la visière (20) et/ou sur les bords latéraux de la visière (20).

9. Masque (1) selon l'une quelconque des revendications **1** à **8, caractérisé en ce que** la partie principale nasale (15) comprend une portion de platine (35) se projetant sous le logement principal (16) et s'étendant contre la visière (20), en particulier s'étendant entre lesdites deux projections latérales (17,18).

10. Masque (1) selon la revendication **9, caractérisé en ce que** le bord inférieur (15b) de la partie principale nasale (15) est disposé entre le logement principal (16) pour le nez et la portion de platine (35).

11. Masque (1) selon l'une quelconque des revendications **1** à **10, caractérisé en ce que** la jupe (30) et la partie principale nasale (15) sont deux pièces distinctes.

12. Masque (1) selon la revendication **1, caractérisé en ce que** la partie auxiliaire nasale (60) comprend une portion de platine (65) se projetant sous le logement auxiliaire (62), ladite portion de platine (65) étant solidarisée à la visière (20), en particulier à la partie inférieure (22) de la visière (20).

13. Masque (1) selon la revendication **1, caractérisé en ce que** le bord supérieur (22a) de la partie inférieure (22) de la visière (20) est disposé entre la partie principale nasale (15) et la partie auxiliaire nasale (60), en particulier entre la portion de platine principale (35) et la portion de platine auxiliaire (65).

14. Masque selon l'une quelconque des revendications **1** à **13, caractérisé en ce que** la jupe et la partie principale nasale (15) sont dans une seule et même pièce.

## Patentansprüche

1. Tauchmaske (1), umfassend:
a. einen Körper (10), ausgestattet mit einem Visier (20), das einen oberen Teil (21) umfasst, und mit einer flexiblen Einfassung (30), die eine Abtrennung (40) beinhaltet, die eine obere Kammer (45) für die Sicht auf eine untere Kammer (50) zum Atmen begrenzt, wobei die Abtrennung (40) so angeordnet ist, dass sie über der Nase des Benutzers liegt, sodass sich die Nase und gegebenenfalls der Mund des Benutzers in der unteren Kammer (50) befinden, während sich die Augen des Benutzers in der oberen Kammer (45) befinden, wobei die Abtrennung (40) zumindest einen Durchlass (55) beinhaltet, der so angeordnet ist, dass er während einer Einatmungsphase des Benutzers eine Zirkulation von Frischluft zwischen der oberen Kammer (45) und der unteren Kammer (50) ermöglicht,
b. einen Schnorchel (70), der als Verlängerung eines oberen Teils (10a) des Körpers (10) vorgesehen ist, wobei der Schnorchel (70) zumindest eine Luftleitung (72) umfasst,
c. wobei der Körper (10) eine Vorrichtung (80) zum Abgeben von ausgeatmeter Luft beinhaltet, die die untere Kammer (50) fluidisch mit der Luftleitung (72) des Schnorchels (70) verbindet;
**dadurch gekennzeichnet, dass:**
- der Körper (10) einen flexiblen und verformbaren Nasenhauptteil (15) umfasst, dessen oberer Rand (15a) dicht an dem unteren Rand (21a) des oberen Teils (21) des Visiers (20) befestigt ist,
- dass das Visier (20) einen unteren Teil (22) umfasst und der Nasenhauptteil (15) einen unteren Rand (15b) umfasst, der dicht an dem oberen Rand (22a) des unteren Teils (22) des Visiers (20) befestigt ist,
dass der Nasenhauptteil (15) ein Hauptgehäuse (16) umfasst, das die Nase aufnimmt und dazu ausgestaltet ist, das Einklemmen der Nase des Benutzers zu ermöglichen, und
dass die Einfassung (30) einen zusätzlichen Nasenteil (60) in der Verlängerung der Abtrennung (40) umfasst, wobei der zusätzliche Nasenteil (60) ein zusätzliches Gehäuse (62) umfasst, das die Nase aufnimmt und dazu ausgestaltet ist, das Einklemmen der Nase des Benutzers zu ermöglichen.

2. Maske (1) nach Anspruch 1, **dadurch gekennzeichnet, dass** das zusätzliche Gehäuse (62), das die Nase des zusätzlichen Nasenteils (60) zumindest teilweise aufnimmt, in das Hauptgehäuse (16) eingepasst ist, das die Nase des Nasenhauptteils (15) zumindest teilweise aufnimmt.

3. Maske (1) nach einem der Ansprüche 1 und 2, **dadurch gekennzeichnet, dass** das Visier (20) eine zentrale Öffnung (4) mit einem oberen Rand (4a) und einem unteren Rand (4b) umfasst, zwischen denen sich der Nasenhauptteil (15) zumindest teilweise erstreckt.

4. Maske (1) nach einem der Ansprüche 1 bis 3, **dadurch gekennzeichnet, dass** sich das Visier (20), insbesondere der untere Teil (22) des Visiers (20), vor dem Mund des Benutzers erstreckt.

5. Maske (1) nach einem der Ansprüche 1 bis 4, **dadurch gekennzeichnet, dass** der Nasenhauptteil (15) zumindest einen seitlichen Vorsprung (17, 18) umfasst, der entlang einer Seite der Symmetrieebene S der Maske (1) vorsteht.

6. Maske nach einem der Ansprüche 1 bis 5, **dadurch gekennzeichnet, dass** der Nasenhauptteil (15) eine Außenfläche (13) und eine Innenfläche (14) umfasst, wobei die Innenfläche (14) zu der Atemkammer (50) hin ausgerichtet ist und dass der Nasenhauptteil (15) zwei Ausbuchtungen (5,6) umfasst, die von der Innenfläche (14) vorstehen und auf beiden Seiten der Symmetrieebene S der Maske (1) vorgesehen sind.

7. Maske (1) nach einem der Ansprüche 1 bis 6, **dadurch gekennzeichnet, dass** der Nasenhauptteil (15) eine Außenfläche (13) und eine Innenfläche (14) umfasst, wobei die Innenfläche (14) zu der Atemkammer (50) hin ausgerichtet ist und dass der Nasenhauptteil (15) entlang seiner Außenfläche (13) zwei Verstärkungen (31, 32), die auf beiden Seiten des Hauptgehäuses (16) vorgesehen sind, für die Nase des Nasenhauptteils (15) umfasst.

8. Maske (1) nach einem der Ansprüche 1 bis 7, **dadurch gekennzeichnet, dass** der Nasenhauptteil (15) über den oberen Teil (21) des Visiers (20) und gegebenenfalls über den unteren Teil (22) des Visiers (20) und/oder über die Seitenränder des Visiers (20) geformt ist.

9. Maske (1) nach einem der Ansprüche 1 bis 8, **dadurch gekennzeichnet, dass** der Nasenhauptteil (15) einen Plattenabschnitt (35) umfasst, der unter dem Hauptgehäuse (16) vorsteht und sich gegen das Visier (20) erstreckt, sich insbesondere zwischen den zwei seitlichen Vorsprüngen (17, 18) erstreckt.

10. Maske (1) nach Anspruch 9, **dadurch gekennzeichnet, dass** der untere Rand (15b) des Nasenhauptteils (15) zwischen dem Hauptgehäuse (16) für die Nase und dem Plattenabschnitt (35) vorgesehen ist.

11. Maske (1) nach einem der Ansprüche 1 bis 10, **dadurch gekennzeichnet, dass** die Einfassung (30) und der Nasenhauptteil (15) zwei separate Stücke sind.

12. Maske (1) nach Anspruch 1, **dadurch gekennzeichnet, dass** der zusätzliche Nasenteil (60) einen Plattenabschnitt (65) umfasst, der unter dem Hilfsgehäuse (62) vorsteht, wobei der Plattenabschnitt (65) an dem Visier (20) befestigt ist, insbesondere an dem unteren Teil (22) des Visiers (20).

13. Maske (1) nach Anspruch 1, **dadurch gekennzeichnet, dass** der obere Rand (22a) des unteren Teils (22) des Visiers (20) zwischen dem Nasenhauptteil (15) und dem zusätzlichen Nasenteil (60) vorgesehen ist, insbesondere zwischen dem Hauptplattenabschnitt (35) und dem zusätzlichen Plattenabschnitt (65).

14. Maske nach einem der Ansprüche 1 bis 13, **dadurch gekennzeichnet, dass** die Einfassung und der Nasenhauptteil (15) aus einem einzigen Stück bestehen.

## Claims

1. A diving mask (1) comprising:
a. A body (10) provided with a faceplate (20) comprising an upper part (21), and a flexible skirt (30) including a partition (40) delimiting an upper chamber (45) for viewing from a lower chamber (50) for breathing, the partition (40) being arranged to be supported above the nose of the user in such a way that the nose, and optionally the mouth, of the user are located in the lower chamber (50), while the eyes of the user are located in the upper chamber (45), the partition (40) including at least one passage arranged (55) to allow the circulation of fresh air between the upper chamber (45) and the lower chamber (50) during a phase of inhalation of the user,
b. a snorkel (70) disposed in the extension of an upper part (10a) of the body (10), the snorkel (70) comprising at least one air duct (72);
c. the body (10) includes an exhaled air expelling device (80) which forms a fluid connection of the lower chamber (50) to the air duct (72) of the snorkel (70);
**characterized in that:**
- the body (10) comprises a flexible and deformable main nasal part (15), the upper edge (15a) of which is secured in a sealed manner to the lower edge (21a) of the upper part (21) of the faceplate (20),
- **in that** the faceplate (20) comprises a lower part (22), and **in that** the main nasal part (15) comprises a lower edge (15b) secured in a sealed manner to the upper edge (22a) of the lower part (22) of the faceplate (20),
- **in that** the main nasal part (15) comprises a main housing (16) receiving the nose and configured in such a way as to allow the pinching of the nose of the user, and
- **in that** the skirt (30) comprises an auxiliary nasal part (60), in the extension of the partition (40), said auxiliary nasal part (60) comprises an auxiliary housing (62) receiving the nose and configured in such a way as to allow the pinching of the nose of the user.

2. The mask (1) according to claim 1, **characterized in that** the auxiliary housing (62) at least partly receiving the nose of the auxiliary nasal part (60) is nested into the main housing (16) at least partly receiving the nose of the main nasal part (15).

3. The mask (1) according to either one of claims 1 and 2, **characterized in that** the faceplate (20) comprises a central opening (4) having an upper edge (4a) and a lower edge (4b) between which the main nasal part extends at least partly (15).

4. The mask (1) according to any one of claims **1** to **3, characterized in that** the faceplate (20), particularly the lower part (22) of the faceplate (20), extends in front of the mouth of the user.

5. The mask (1) according to any one of claims **1** to **4, characterized in that** the main nasal part (15) comprises at least one lateral projection (17,18) projecting along one side of the plane of symmetry S of the mask (1).

6. The mask (1) according to any one of claims **1** to **5, characterized in that** the main nasal part (15) comprises an outer face (13) and an inner face (14), the inner face (14) being oriented facing the breathing chamber (50), and **in that** the main nasal part (15) comprises two protuberances (5,6) projecting from said inner face (14) and disposed on either side of the plane of symmetry S of the mask (1).

7. The mask (1) according to any one of claims **1** to **6, characterized in that** the main nasal part (15) comprises an outer face (13) and an inner face (14), the inner face (14) being oriented facing the breathing chamber (50), and **in that** the main nasal part (15) comprises, along its outer face (13), two recesses (31,32) disposed on either side of the main housing (16) for the nose of the main nasal part (15).

8. The mask (1) according to any one of claims **1** to **7, characterized in that** the main nasal part (15) is overmolded on the upper part (21) of the faceplate, (20), and optionally on the lower part (22) of the faceplate (20) and/or on the lateral edges of the faceplate (20).

9. The mask (1) according to any one of claims **1** to **8, characterized in that** the main nasal part (15) comprises a plate portion (35) projecting under the main housing (16) and extending against the faceplate (20), in particular extending between said two lateral projections (17,18).

10. The mask (1) according to claim **9, characterized in that** the lower edge (15b) of the main nasal part (15) is disposed between the main housing (16) for the nose and the plate portion (35).

11. The mask (1) according to any one of claims **1** to **10, characterized in that** the skirt (30) and the main nasal part (15) are two separate parts.

12. The mask (1) according to claim **1, characterized in that** the auxiliary nasal part (60) comprises a plate portion (65) projecting under the auxiliary housing (62), said plate portion (65) being secured to the faceplate (20), in particular to the lower part (22) of the faceplate (20).

13. The mask (1) according to claim **1, characterized in that** the upper edge (22a) of the lower part (22) of the faceplate (20) is disposed between the main nasal part (15) and the auxiliary nasal part (60), in particular between the main plate portion (35) and the auxiliary plate portion (65).

14. The mask (1) according to any one of claims **1** to **13, characterized in that** the skirt and the main nasal part (15) are made of one and the same part.
